# EUROPÄISCHE PATENTSCHRIFT

(11) **EP 1 132 135 B1**
(45) Veröffentlichungstag und Bekanntmachung des Hinweises auf die Patenterteilung: **03.08.2005**
(21) Anmeldenummer: 01104986.3
(22) Anmeldetag: 01.03.2001
(51) Int. Cl.: B01L 3/00, B65D 51/00

(54) **Verschlussträger und Einzelverschluss für Reaktionsgefässe sowie Vorrats- und Abgabeanordnung für Einzelverschlüsse**
Individual closure and closure carrier for reaction wells, storage and dispensing device for individual closures
Fermeture individuelle et support de fermetures pour récipients de réaction, et dispositif de stockage et de distribution de telles fermetures

(30) Priorität: 09.03.2000 DE 10013240
(43) Veröffentlichungstag der Anmeldung: 12.09.2001
(73) Patentinhaber: BRAND GMBH + CO KG, 97877 Wertheim (DE)
(72) Erfinder: Kohrmann, Günter, 97897 Kreuzwertheim (DE); Romaguera, Antonio, Dr., 97906 Faulbach (DE); Mahler, Peter, 97892 Kreuzwertheim (DE)
(74) Vertreter: Gesthuysen, von Rohr & Eggert

(56) Entgegenhaltungen:
- EP-A- 0 976 453
- US-A- 4 599 314
- US-A- 5 632 399

## Beschreibung

Gegenstand der Erfindung ist eine Anordnung zu kontaminationsfreier Bearbeitung von insbesondere molekularbiologischen Reaktionsabläufen mit den Merkmalen des Oberbegriffs von Anspruch 1. Gegenstand der Erfindung ist auch ein entsprechender Verschlußträger für eine solche Anordnung, ein Einzelverschluß für eine solche Anordnung und eine Vorrats- und Abgabeanordnung für derartige Einzelverschlüsse.

Anordnungen zu möglichst kontaminationsfreier Bearbeitung von Reaktionsabläufen sind seit längerem insbesondere für Reihenuntersuchungen in der Molekularbiologie sowie auf angrenzenden Gebieten der Analytik, beispielsweise im Gesundheitswesen, im Bereich der Lebensmittelchemie und der Umweltchemie sehr gefragt. Dabei ist die Kontamination, insbesondere die Kreuz-Kontamination bei der Handhabung der Reaktionsgefäße ein erhebliches Problem. Insbesondere bei besonders niedrig konzentrierten und/oder wenig modifizierten Reaktionsproben wirken sich Verunreinigungen stark auf das Analyseergebnis aus.

Ein besonders problematisches Gebiet ist die Nukleinsäurediagnostik, bei der die Vermeidung von Kontaminationen sehr wichtig ist. Hier kommt besondere Bedeutung modernen Vervielfältigungsverfahren zu, wie beispielsweise der Polymerase Chain Reaction, durch die die Nachweisgrenze deutlich herabgesetzt wird. Dafür steigt aber die Gefahr der Verfälschung der Meßergebnisse durch die zuvor angesprochenen Kontaminationen. Für den Hintergrund von Verfahren insbesondere der Nukleinsäurediagnostik darf insgesamt auf die EP 0 676 643 A2 verwiesen werden, aus der sich umfangreiche weitere Ausführungen entnehmen lassen.

Bearbeitungstechnisch interessant ist es, eine Anordnung aus mehreren miteinander verbundenen, oben offenen Reaktionsgefäßen mit Verschlüssen der Reaktionsgefäße zu verwenden, insbesondere sogenannte Mikrotiterplatten mit entsprechend großflächigen Verschlußdeckeln. Ein solcher manuell aufreißbarer gemeinsamer Verschlußdeckel hat den Nachteil, daß bei der Öffnung der Mikrotiterplatte Spritzer von einem Reaktionsgefäß in ein benachbartes Reaktionsgefäß gelangen können, was ja gerade vermieden werden soll (Stand der Technik in der EP 0 676 643 A2 sowie WO 99/44.745 und, für eine Streifenanordnung, US 5,683,659 A). Bei diesen Anordnungen kommt als Nachteil hinzu, daß die einzelnen Reaktionsgefäße nicht einzeln geöffnet werden können. Das möchte man aber gelegentlich aus analysetechnischen Gründen.

Unter Berücksichtigung der zuvor erläuterten Schwierigkeiten ist bereits vorgeschlagen worden, zwar mit mehreren nebeneinander angeordneten und miteinander verbundenen, oben offenen Reaktionsgefäßen, insbesondere nach Art einer Mikrotiterplatte, zu arbeiten, diese jedoch jeweils einzeln durch einen Einzelverschluß zu verschließen, wobei die Einzelverschlüsse dann wiederum automatisch gehandhabt werden können (EP 0 676 643 A2 und EP 0 734 769 A1). Das hat naturgemäß den Nachteil, daß die Handhabung der Vielzahl von Einzelverschlüssen aufwendig ist.

In allerjüngster·Zeit ist eine Anordnung einer Mehrzahl von Reaktionsgefäßen vorgeschlagen worden (WO 00/02.661), bei der die Reaktionsgefäße mit einer Kunststoff-Trägerplattform als ein Kunststoffteil ausgebildet sind, mit der Trägerplattform aber über Sollbruchstellen verbunden sind. Durch Brechen der Sollbruchstellen lassen sich die einzelnen Reaktionsgefäße vom Träger einmalig trennen, um so einzeln gehandhabt werden zu können. Diese Technik ist nur für wenige diagnostische Verfahren geeignet, weil die Anordnung nach Abtrennen eines Reaktionsgefäßes an der entsprechenden Stelle eben zerstört ist. Ein anderer Vorschlag (EP 0 976 453 A2) versucht Kreuz-Kontaminationen durch Glas-Einsätze mit dauerhaft aufgesteckten Verschlüssen zu vermeiden. Die Verschlüsse sind integraler Bestandteil eines zusammenhängenden Verschlußträgers. Jeder Verschluß weist eine dünne Membran auf, durch die das Innere des Reaktionsgefäßes auch dann mit einer Nadel o. dgl. erreichbar ist, wenn, wie hier vorgeschlagen, die Einzelverschlüsse stets aufgesetzt bleiben.

Bei der Anordnung zu kontaminationsfreier Bearbeitung von insbesondere molekularbiologischen Reaktionsabläufen, von der die Erfindung ausgeht (US 4,599,314 A) ist durch Einzelverschlüsse der miteinander verbundenen, insbesondere nach Art einer Mikrotiterplatte angeordneten Reaktionsgefäße die Problematik der Kontamination und Kreuz-Kontamination, die dort erkannt worden ist (Spalte 1, Zeilen 63 bis 66) bereits berücksichtigt worden. Hier ist ein handhabungstechnischer Vorteil dadurch realisiert, daß zusätzlich zu den Einzelverschlüssen ein alle Reaktionsgefäße überdeckender Verschlußträger mit je einer Aufnahme für den Betätigungsabschnitt jedes Einzelverschlusses zum Befestigen des Einzelverschlusses am Verschlußträger vorgesehen ist. Die Einzelverschlüsse werden hier am Verschlußträger durch eine einteilige oder mehrteilige Klebefolie gehalten und können so gemeinsam mit dem Verschlußträger alle zusammen auf die Reaktionsgefäße dichtend aufgesetzt, aber auch gemeinsam oder gruppenweise mitsamt dem Verschlußträger von diesen wieder abgezogen werden. Entfernt man die Klebefolie, so verbleibt der jeweilige Einzelverschluß abdichtend auf dem Reaktionsgefäß.

Die Einzelverschlüsse sind bei dem zuvor erläuterten Stand der Technik als überfassende Deckel ausgeführt, also so, daß der jeweilige Verschlußabschnitt das offene Ende des Reaktionsgefäßes randseitig überfaßt. Dazu müssen die Reaktionsgefäße einen von der Verbindungsebene der Reaktionsgefäße nach oben abragenden Rand aufweisen. Es handelt sich also bei der Anordnung mit den Reaktionsgefäßen bei diesem Stand der Technik nicht um eine typische Mikrotiterplatte, die ja an der Oberseite plan ausgeführt ist.

Bei der zuvor erläuterten, den Ausgangspunkt für die Lehre bildenden Anordnung zu kontaminationsfreier Bearbeitung von insbesondere molekularbiologischen Reaktionsabläufen besteht ein Problem darin, daß zur selektiven Öffnung eines einzelnen Reaktionsgefäßes zunächst die Klebefolie für alle Reaktionsgefäße entfernt werden und dann der Verschlußträger abgenommen werden muß, wenn man gewährleisten will, daß zur Vermeidung von Kontaminationen alle anderen Reaktionsgefäße geschlossen bleiben. Die Lehre setzt sich daher zum Ziel, dieses Problem zu eliminieren.

Das zuvor aufgezeigte Problem ist bei der Anordnung nach der Lehre der vorliegenden Erfindung mit den Merkmalen des kennzeichnenden Teils von Anspruch 1 gelöst. Wesentlich ist die Erkenntnis, daß die Abmessungen der Verschlußabschnitte der Einzelverschlüsse einerseits und der Aufnahmen im Verschlußträger andererseits so aufeinander abgestimmt sein sollten, daß die Verschlußabschnitte durch die Aufnahmen hindurch steckbar und damit auch wieder entfernbar sind. Wenn man dann die Einzelverschlüsse am Verschlußträger so befestigt, daß die Einzelverschlüsse auch bei auf die Reaktionsgefäße aufgesetztem Verschlußträger vom Verschlußträger einzeln gelöst werden können, so kann jedes Reaktionsgefäß bei der erfindungsgemäßen Anordnung beliebig einzeln geöffnet oder später wieder verschlossen werden. Diese Handhabungstechnik trägt den Anforderungen insbesondere der Nukleinsäurediagnostik in hervorragendem Maße Rechnung und vermeidet wirklich sicher und ohne besonderen Aufwand alle Kontaminationen und Kreuzkontaminationen.

Bevorzugte Ausgestaltungen und Weiterbildungen der zuvor erläuterten Lehre sind Gegenstand der Unteransprüche.

Gegenstand der Erfindung sind im übrigen auch die einzelnen Teile einer Anordnung der in Rede stehenden Art, also insbesondere der Verschlußträger und die Einzelverschlüsse.

Gegenstand der Erfindung ist schließlich auch eine Vorrats- und Abgabeanordnung für Einzelverschlüsse, da sich erfindungsgemäß gezeigt hat, daß die Einzelverschlüsse auch einzeln, also ohne den Verschlußträger, auf den Reaktionsgefäßen verwendet werden können wie das natürlich an sich aus dem eingangs erläuterten Stand der Technik bekannt ist (EP 0 676 643 A 2, EP 0 734 769 A 1).

Die Lehre der Erfindung läßt sich besonders zweckmäßig im Zusammenhang mit einem Industrie-Robotersystem einsetzen oder für ein solches Industrie-Robotersystem verwenden.

Im folgenden wird nun die Erfindung anhand einer lediglich ein Ausführungsbeispiel darstellenden Zeichnung näher erläutert. In der Zeichnung zeigt
- Fig. 1: in perspektivischer Ansicht schematisch zunächst eine Anordnung von miteinander verbundenen, oben offenen Reaktionsgefäßen, hier in Form einer Mikrotiterplatte mit 96 Reaktionsgefäßen,
- Fig. 2: eine komplette erfindungsgemäße Anordnung in einem Ausführungsbeispiel,
- Fig. 3: einen Verschlußträger einer erfindungsgemäßen Anordnung gemäß Fig. 2,
- Fig. 4: ein Ausführungsbeispiel eines bei der Anordnung aus Fig. 2 verwendbaren Einzelverschlusses in einer Seitenansicht,
- Fig. 5: den Einzelverschluß aus Fig. 4 in einer perspektivischen Ansicht von oben,
- Fig. 6: eine vergrößerte Seitenansicht eines Betätigungswerkzeugs zur Handhabung eines Einzelverschlusses,
- Fig. 7: in schematischer Darstellung eine Vorrats- und Abgabeanordnung für Einzelverschlüsse gemäß der Erfindung.

Die in Fig. 1 dargestellte Mikrotiterplatte für 96 Reaktionsgefäße für kleine und kleinste Mengen von Probenflüssigkeit ist ein Beispiel für eine Anordnung miteinander verbundener Reaktionsgefäße, das nicht einschränkend zu verstehen ist. Auch streifenförmige Anordnungen von mehreren miteinander verbundenen Reaktionsgefäßen sind Gegenstand der Erfindung.

Die in Fig. 1 perspektivisch gezeigte Mikrotiterplatte 1 als Anordnung von kleinen, miteinander verbundenen, nach oben offenen Reaktionsgefäßen 2 eignet sich beispielsweise gut für die Durchführung der PCR-Technologie wie im Stand der Technik umfangreich erläutert worden ist (siehe z. B. die EP 0 676 643 A2). Das Fassungsvermögen eines Reaktionsgefäßes 2 liegt bei diesem Anwendungsbeispiel bei etwa 200 bis 400 µl. Auch das ist aber nicht einschränkend zu verstehen.

Fig. 2 zeigt, daß bei der erfindungsgemäßen Anordnung jedem Reaktionsgefäß 2 ein Einzelverschluß 3 zugeordnet ist. Fig. 4 zeigt einen solchen Einzelverschluß 3 in einer Seitenansicht. Man erkennt, daß der Einzelverschluß 3 einen Verschlußabschnitt 4 zum dichten Verschließen der Öffnung des Reaktionsgefäßes 2 sowie einen Betätigungsabschnitt 5 zum Angreifen am Einzelverschluß 3 zum Zwecke seines Handhabens aufweist.

Fig. 2 und 3 zeigen ferner einen alle Reaktionsgefäße 2 der Mikrotiterplatte 1 überdeckenden Verschlußträger 6 mit je einer Aufnahme 7 für den jeweiligen Betätigungsabschnitt 5 jedes Einzelverschlusses 3 zum Befestigen des Einzelverschlusses 3 am Verschlußträger 6. Der Verschlußträger 6 kann auch nur eine Gruppe von Reaktionsgefäßen 2 der Gesamtanordnung überdecken, so daß die Gesamtanordnung dann mehrere Verschlußträger 6 aufweist.

Die am Verschlußträger 6 befestigten Einzelverschlüsse 3, das zeigt Fig. 2, sind gemeinsam mit dem Verschlußträger 6 auf die Reaktionsgefäße 2, also die Mikrotiterplatte 1, dichtend aufsetzbar, aber auch gemeinsam mit dem Verschlußträger 6 von diesen wieder abziehbar.

Fig. 2, 3 und 4 lassen im Zusammenhang nun erkennen, daß bei der Lehre der Erfindung vorgesehen ist, daß die Verschlußabschnitte 4 der Einzelverschlüsse 3 durch die Aufnahmen 7 im Verschlußträger 6 hindurch steckbar sind, also beim Hineinstecken und Herausziehen aus dem Verschlußträger 6 nicht mit dem Verschlußträger 6 kollidieren. Mit den Betätigungsabschnitten 5 sind die Einzelverschlüsse 3 weiter derart am Verschlußträger 6 befestigt, daß bei auf die Reaktionsgefäße 2 aufgesetztem Verschlußträger 6 mitsamt Einzelverschlüssen 3 jeder Einzelverschluß 3 auch einzeln vom Verschlußträger 6 und vom zugeordneten Reaktionsgefäß 2 abnehmbar ist. Mit anderen Worten ist erfindungsgemäß der Verschlußträger 6 ein eigenständiger "Deckelträger", an dem die Einzelverschlüsse 3 für sich so lösbar angebracht sind, daß sie auch bei an den Reaktionsgefäßen 2 anliegendem Verschlußträger 6 einzeln herausgenommen werden können. Das erlaubt die einzelne Öffnung jedes Reaktionsgefäßes 2 bei im übrigen verschlossenen anderen Reaktionsgefäßen 2. Das hat die im allgemeinen Teil der Beschreibung erläuterten handhabungstechnischen Vorteile und vermeidet insbesondere jedwede Kreuzkontamination.

Für die Befestigung der Einzelverschlüsse 3 am Verschlußträger 6 im Rahmen der Lehre gibt es natürlich verschiedene Möglichkeiten. Das dargestellte und insoweit bevorzugte Ausführungsbeispiel zeigt dabei, daß die Einzelverschlüsse 3 am Verschlußträger 6 mittels einer lösbaren Formschlußverbindung 8, 9 zwischen Betätigungsabschnitt 5 und Aufnahme 7 befestigt sind. Dies erkennt man besonders gut bei einer Zulsanunenschau der Fig. 2, 3 und 4. Die seitlichen Abmessungen der Aufnahme 7 und des Befestigungsabschnittes 5 des Einzelverschlusses 3 sind im dargestellten und bevorzugten Ausführungsbeispiel so gewählt und die Formschlußverbindung 8, 9 ist so gestaltet, daß sie bei in die Aufnahme 7 eingesetztem Einzelverschluß 3 eine geringfügige seitliche Verschiebung des Einzelverschlusses 3 in der Aufnahme 7 erlaubt. Diese geringfügige translatorische Verlagerungsmöglichkeit erlaubt eine genaue Positionierung der Verschlußabschnitte 4 aller Einzelverschlüsse 3 in den jeweiligen Reaktionsgefäßen 2. Dies gilt insbesondere auch dann, wenn man beim Aufsetzen des mit den Einzelverschlüssen 3 bestückten Verschlußträgers 6 die Reaktionsgefäße 2 reihenweise fortschreitend schließt. Die geringfügige zulässige Relativverschiebung zwischen Verschlußträger 6 und Einzelverschluß 3 erleichtert diese Verfahrensweise insbesondere dann, wenn man für den Verschlußträger 6 ein relativ steifes Kunststoffmaterial verwendet.

In den Fig. 2, 3 und 4 erkennt man für die Formschlußverbindung 8, 9 im einzelnen, daß diese hier bajonettverschlußartig ausgeführt ist, wobei der Zapfenteil 8 der Formschlußverbindung 8, 9 am Einzelverschluß 3 angeordnet ist, während der Kulissenteil 9 der Formschlußverbindung 8, 9 die Aufnahme 7 des Verschlußträgers 6 bildet. Man erkennt die Kulissenteile 9 als Ränder der Aufnahmen 7 im Verschlüßträger 6 in Fig. 3. Man kann nachvollziehen, wie die Zapfenteile 8 am Betätigungsabschnitt 5 des Einzelverschlusses 3 in Fig. 4 in den entsprechenden Kulissenteilen 9 an der zugehörigen Aufnahme 7 bajonettverschlußartig laufen. In einer Drehstellung ist daher die Formschlußverbindung 8, 9 im dargestellten Ausführungsbeispiel geschlossen, in einer um 45° versetzten Drehstellung ist die Formschlußverbindung 8, 9 geöffnet, der Einzelverschluß 3 kann aus der Aufnahme 7 im Verschlußträger 6 nach oben herausgenommen werden. Im vorliegenden Fall sind vier Zapfenteile 8 an einem Betätigungsabschnitt 5 vorgesehen, man kann natürlich auch mit einer anderen Anzahl arbeiten. Die Anzahl der Zapfenteile 8 und Kulissenteile 9 bestimmt den zum Lösen oder Verschließen erforderlichen Drehwinkel.

Ein normaler Bajonettverschluß erreicht seine Schließstellung durch eine Drehbewegung in einer Richtung und seine Öffnungsstellung durch eine Drehbewegung in der entgegengesetzten Richtung. Ein solcher Bajonettverschluß kann für die Formschlußverbindung 8, 9 auch bei der Erfindung eingesetzt werden. Das bevorzugte Ausführungsbeispiel zeigt jedoch eine Konstruktion, bei der der Bajonettverschluß in beiden Drehrichtungen betätigbar ist und keinen Anschlag, sondern eine überwindbare Rastung 8a aufweist. Man erkennt die Rastung 8a an jedem Zapfenteil 8 in Fig. 5. Mit dieser Konstruktion ist die Bedienungsperson frei, in welcher Drehrichtung sie den Bajonettverschluß betätigen will, sie erreicht immer die jeweils andere Funktionsstellung des Bajonettverschlusses.

Als Alternativen kommt beispielsweise eine Quickverschraubung, beispielsweise eine Viertelkreisverschraubung, als Formschlußverbindung 8, 9 ebenso in Frage wie eine Art Schnappverschluß.

Grundsätzlich ist es auch möglich, die Einzelverschlüsse 3 am Verschlußträger 6 mittels einer Reibschlußverbindung zu befestigen. Der Reibschluß einer solchen Reibschlußverbindung sollte dann allerdings so groß sein, daß der Verschlußträger 6 mit allen Einzelverschlüssen 3 ohne weiteres auf die Reaktionsgefäße 2 dichtend aufgesetzt und von diesen wieder abgezogen werden kann. Weil diese Kraftverhältnisse schwierig richtig abzustimmen sind, was man bereits von den bekannten Silikonmatten als Sammelverschlüsse kennt (WO 99/44.747), wird man in der Praxis wohl die auch bei dem Ausführungsbeispiel realisierten Formschlußverbindungen 8, 9 wählen.

Fig. 2 deutet an und Fig. 5 zeigt auch beim Einzelverschluß 3 deutlicher, daß der Einzelverschluß 3, insbesondere und hier dargestellt am Betätigungsabschnitt 5, ein Verschlußhandhabungsmittel 10 zum Angriff eines der Handhabung eines einzelnen Einzelverschlusses 3 dienenden Betätigungswerkzeugs 11 aufweist. Im dargestellten Ausführungsbeispiel ist das Betätigungswerkzeug 11 als stiftartiges Handwerkzeug angedeutet. Man wird aber für umfangreichere Handhabungen häufig auch automatisch bewegte und betätigte Betätigungswerkzeuge 11 einsetzen, wie das für sich aus dem Stand der Technik bekannt ist.

Im dargestellten Ausführungsbeispiel ist vorgesehen, daß das Verschlußhandhabungsmittel 10 als Formschlußelement ausgeführt ist, zu dem ein entsprechendes Formschlußelement 12 am Betätigungswerkzeug 11 korrespondiert. Genauer gesagt ist im dargestellten Ausführungsbeispiel das Verschlußhandhabungsmittel 10 als ein Teil, nämlich hier als Kulissenteil, eines Bajonettverschlusses ausgeführt. Das Formschlußelement 12 am Betätigungswerkzeug 11 ist als der andere Teil, insbesondere der Zapfenteil des Bajonettverschlusses ausgeführt.

Für die Ausgestaltung des Verschlußhandhabungsmittels 10 und des entsprechenden Formschlußelements 12 zeigt das dargestellte Ausführungsbeispiel eine übliche, klassische Bajonettverschluß-Konstruktion. Es sollte insoweit zweckmäßigerweise vorgesehen sein, daß nach Herstellung des Bajonettverschlußeingriffs eine Drehung des in die Aufnahme 7 eingesetzten Einzelverschlusses 3 in beiden Drehrichtungen wirksam möglich ist, so daß die erfindungsgemäß bei dem bevorzugten Ausführungsbeispiel verwirklichte Rechts/Links-Unempfindlichkeit der Formschlußverbindung 8, 9 auch ausgenutzt werden kann.

Auch für die Handhabung der Einzelverschlüsse 3 gelten im übrigen die sonstigen Alternativen sei es in formschlüssiger Ausführung, sei es in reibschlüssiger Ausführung, die zuvor bereits erläutert worden sind.

Das dargestellte und bevorzugte Ausführungsbeispiel zeigt insbesondere in den Fig. 4 und 5, daß am Einzelverschluß 3 die Formschlußverbindung 8, 9 oder Reibschlußverbindung außen am Betätigungsabschnitt 5 angeordnet ist, während das Verschlußhandhabungsmittel 10 des Einzelverschlusses 3 innen angeordnet ist. Das korrespondiert zu der in den Fig. 2 und 3 erkennbaren Anordnung der Einzelverschlüsse 3 in Einbettung in die Aufnahmen 7 im Verschlußträger 6.

Hinsichtlich des Zusammenwirkens des Verschlußabschnittes 4 eines Einzelverschlusses 3 mit dem offenen Ende des zugehörigen Reaktionsgefäßes 2 kann, wie im Stand der Technik, vorgesehen sein, daß der Verschlußabschnitt 4 des Einzelverschlusses 3 das Reaktionsgefäß 2 überfaßt. Das dargestellte und bevorzugte Ausführungsbeispiel zeigt allerdings eine Ausführung, die dadurch gekennzeichnet, ist, daß der Verschlußabschnitt 4 des Einzelverschlusses 3 in das offene Ende des Reaktionsgefäßes 2 stopfenartig eintritt. Auch das ist für sich aus dem Stand der Technik bekannt. Das erlaubt eine besonders zweckmäßige, hier im Ausführungsbeispiel auch verwirklichte Konzeption dergestalt, daß die Befestigungsabschnitte 5 der Einzelverschlüsse 3 aus einem relativ harten, steifen Kunststoffmaterial bestehen, die Verschlußabschnitte 4 daran materialschlüssig angeformt sind und aus einem relativ weichen, gummielastischen Kunststoffmaterial bestehen. Fig. 4 zeigt dies angedeutet durch die unterschiedliche Graustufe der beiden Abschnitte 4, 5. Damit wird eine optimale Dichtwirkung im Verschlußabschnitt 4 erreicht und gleichwohl eine einfache, zweckmäßige Handhabbarkeit der Einzelverschlüsse 3 in Verbindung mit dem Verschlußträger 6 gewährleistet. Dieser sollte nämlich auch aus einem relativ harten, steifen Kunststoffmaterial bestehen, um den Verschlußträger 6 insgesamt gut handhaben und insbesondere mit der Mikrotiterplatte 1 und deren Reaktionsgefäßen 2 leicht verbinden zu können.

Nicht dargestellt ist in der Zeichnung eine Ausführung, die ein leichtes Abtropfen von Kondensat von der Unterseite des Verschlußabschnittes 4 dadurch erlaubt, daß dieser nach unten gewölbt ausgeführt ist.

Zum Stand der Technik ist erläutert worden, daß auch Einzelverschlüsse 3 bekannt sind, die eine dünne Membran aufweisen, durch die das Innere des jeweiligen Reaktionsgefäßes mit einer Nadel erreichbar ist. Das dargestellte und bevorzugte Ausführungsbeispiel zeigt eine ebensolche Konstruktion, nämlich eine Konstruktion, bei der der Verschlußabschnitt 4 einen durchstechbaren Membranabschnitt 4a aufweist. Dieser ist durch einen mittigen Durchtritt 5a im Befestigungsabschnitt 5 erreichbar. Beides zeigt Fig. 5. Die Ausführung des Verschlußabschnittes 4 aus einem relativ weichen, gummielastischen Kunststoffmaterial, insbesondere aus einem thermoplastischen Elastomer, bietet die zweckmäßige Möglichkeit, daß sich ein Durchstich im Membranabschnitt 4a des Verschlußabschnittes 4 von selbst wieder schließt, weil das thermoplastische Elastomer eine hinreichende Rückstellkraft hat.

Natürlich kann man bei Wahl unterschiedlichen Materials dieses auch unterschiedlich einfärben oder auch die Einzelverschlüsse 3 anders einfärben als den Verschlußträger 6. Natürlich können auch die Einzelverschlüsse 3 untereinander unterschiedliche Farben haben, beispielsweise um damit Informationen über den Inhalt des jeweiligen Rekationsgefäßes 2 zu verbinden. Letzteres deutet Fig. 2 mit den unterschiedlichen Graustufen der beiden dort erkennbaren Einzelverschlüsse 3 an.

Fig. 6 zeigt in vergrößerter Darstellung schließlich das Betätigungswerkzeug 11 mit dem darin befindlichen Formschlußelement 12 und einem evtl. federbelasteten Druckzapfen 13, der die Fixierung des Bajonettverschlusses zum Verschlußhandhabungsmittel 10 des Einzelverschlusses 3 leistet. Natürlich sind viele andere Konstruktionen für entsprechende Betätigungswerkzeuge 11 denkbar. Man kann auch vorsehen, daß die Federkraft zur Fixierung des Bajonettverschlusses durch die Eigenelastizität des Verschlußabschnittes 4 aufgebracht wird. Im dargestellten Ausführungsbeispiel steht dazu der Druckzapfen 13 in dem Durchtritt 5a unmittelbar auf dem Material des Verschlußabschnitts 4, so daß diese zusätzliche Funktion geleistet wird.

Fig. 3 zeigt den Verschlußträger 6 einer erfindungsgemäßen Anordnung für sich, Fig. 2 zeigt den Verschlußträger 6 bestückt mit Einzelverschlüssen 3. Solche Verschlußträger sind auch für sich selbst handelsfähige Elemente, die daher einem eigenständigen Schutz unterliegen. Entsprechendes gilt für die Einzelverschlüsse 3.

Fig. 7 zeigt schematisch angedeutet ein Beispiel einer Vorrats- und Abgabeanordnung 14 für Einzelverschlüsse 3 der in Rede stehenden Art. Diese ist mit einer eigenen Formschlußausbildung 15 ausgestattet, die mit der Formschlußausbildung, nämlich den Zapfenteilen 8, am Betätigungsabschnitt 5 des Einzelverschlusses 3 dergestalt zusammenwirkt, daß die Einzelverschlüsse 3 in genau vorgegebener, bestimmter lateraler Ausrichtung aus der Vorrats- und Abgabeanordnung 14 abgebbar sind. So kann man gezielt eine Bestückung entweder des Verschlußträgers 6 mit den Einzelverschlüssen 3 bewerkstelligen oder auch direkt eine Bestückung der Reaktionsgefäße 2 ohne Verschlußträger 6.

Die erfindungsgemäße Anordnung läßt sich besonders zweckmäßig innerhalb eines Industrie-Robotersystems verwenden, mit dem Reaktionsabläufe der in Rede stehenden Art serienweise und im wesentlichen automatisch geprüft werden. In diesem Zuge kann beispielsweise das Betätigungswerkzeug 11 Teil des Industrie-Robotersystems sein, beispielsweise an einem Betätigungsarm angeordnet, wobei das Industrie-Robotersystem auch die Reaktionsgefäße 2 und den Verschlußträger 3 automatisch handhabt, zumindest betätigbar fixiert.

Gegenstand der Lehre ist auch eine Verwendung einer Anordnung der in Rede stehenden Art in einem Industrie-Robotersystem.

## Patentansprüche

1. Anordnung zu kontaminationsfreier Bearbeitung von, insbesondere molekularbiologischen, Reaktionsabläufen, bestehend aus
mehreren nebeneinander angeordneten und miteinander verbundenen, oben offenen Reaktionsgefäßen (2),
einem Einzelverschluß (3) je Reaktionsgefäß (2) mit einem Verschlußabschnitt (4) zum dichten Verschließen der Öffnung des Reaktionsgefäßes (2) und einem Betätigungsabschnitt (5) zum Angreifen am Einzelverschluß (3) und
einem alle Reaktionsgefäße (2) oder Gruppen von Reaktionsgefäßen (2) überdeckenden Verschlußträger (6) mit je einer Aufnahme (7) für den Betätigungsabschnitt (5) jedes Einzelverschlusses (3) zum Befestigen des Einzelverschlusses (3) am Verschlußträger (6),
wobei die am Verschlußträger (6) befestigten Einzelverschlüsse (3) gemeinsam mit dem Verschlußträger (6) auf die Reaktionsgefäße (2) dichtend aufsetzbar und von diesen abziehbar sind,
**dadurch gekennzeichnet,**
**daß** die Verschlußabschnitte (4) der Einzelverschlüsse (3) durch die Aufnahmen (7) im Verschlußträger (6) in beide Richtungen hindurchsteckbar sind und
**daß** die Einzelverschlüsse (3) derart am Verschlußträger (6) befestigt sind, daß bei auf die Reaktionsgefäße (2) aufgesetztem Verschlußträger (6) mit Einzelverschlüssen (3) jeder Einzelverschluß (3) vom Verschlußträger (6) und vom Reaktionsgefäß (2) einzeln abnehmbar ist.

2. Anordnung nach Anspruch 1, **dadurch gekennzeichnet, daß** die Reaktionsgefäße (2) in einer Mikrotiterplatte zusammengefaßt sind.

3. Anordnung nach Anspruch 1 oder 2, **dadurch gekennzeichnet, daß** die Einzelverschlüsse (3) am Verschlußträger (6) mittels einer lösbaren Formschlußverbindung (8, 9) zwischen Betätigungsabschnitt (5) und Aufnahme (7) befestigt sind und, vorzugsweise, daß die Formschlußverbindung (8, 9) derart gestaltet ist, daß sie bei in die Aufnahme (7) eingesetztem Einzelverschluß (3) eine geringfügige seitliche Verschiebung des Einzelverschlusses (3) in der Aufnahme (7) erlaubt.

4. Anordnung nach Anspruch 3, **dadurch gekennzeichnet, daß** die Formschlußverbindung (8, 9) als Bajonettverschluß oder als Quickverschraubung oder als Schnappverschluß ausgeführt ist.

5. Anordnung nach Anspruch 4, **dadurch gekennzeichnet, daß** bei der als Bajonettverschluß ausgeführten Formschlußverbindung (8, 9) am Einzelverschluß (3) der Zapfenteil (8) und am Verschlußträger (6) der Kulissenteil (9) der Formschlußverbindung (8, 9) angeordnet ist und/oder daß die als Bajonettverschluß ausgeführte Formschlußverbindung (8, 9) in beiden Drehrichtungen betätigbar ist und keinen Anschlag, sondern eine überwindbare Rastung (8a) aufweist. ;

6. Anordnung nach Anspruch 1 oder 2, **dadurch gekennzeichnet, daß** die Einzelverschlüsse (3) am Verschlußträger (6) mittels einer Reibschlußverbindung zwischen Betätigungsabschnitt (5) und Aufnahme (7) befestigt sind.

7. Anordnung nach einem der Ansprüche 1 bis 6, **dadurch gekennzeichnet, daß** die Einzelverschlüsse (3), insbesondere am Betätigungsabschnitt (5), ein Verschlußhandhabungsmittel (10) zum Angriff eines der Handhabung eines einzelnen Einzelverschlusses (3) dienenden Betätigungswerkzeugs (11) aufweisen.

8. Anordnung nach Anspruch 7, **dadurch gekennzeichnet, daß** das Verschlußhandhabungsmittel (10) als Formschlußelement ausgeführt ist, zu dem ein entsprechendes Formschlußelement (12) am Betätigungswerkzeug (11) korrespondiert oder daß das Verschlußhandhabungsmittel (10) als Teil einer Quickverschraubung ausgeführt ist oder daß das Verschlußhandhabungsmittel (10) als Teil eines Schnappverschlusses ausgeführt ist oder daß das Verschlußhandhabungsmittel (10) als Reibschlußelement ausgeführt ist, zu dem ein entsprechendes Reibschlußelement am Betätigungswerkzeug (11) korrespondiert.

9. Anordnung nach Anspruch 8, **dadurch gekennzeichnet, daß** das Verschlußhandhabungsmittel (10) als ein Teil, insbesondere der Kulissenteil, und das Formschlußelement (12) am Betätigungswerkzeug (11) als der andere Teil, insbesondere der Zapfenteil, eines Bajonettverschlusses aufgeführt ist und, vorzugsweise, daß der Bajonettverschluß (10, 12) so ausgeführt ist, daß er nach Herstellung des Bajonettverschlußeingriffs eine Drehung des in die Aufnahme (7) eingesetzten Einzelverschlusses (3) in beiden Drehrichtungen erlaubt.

10. Anordnung nach einem der Ansprüche 3 bis 6 und einem der Ansprüche 7 bis 9, **dadurch gekennzeichnet, daß** die Formschlußverbindung (8, 9) oder Reibschlußverbindung außen am Betätigungsabschnitt (5) des Einzelverschlusses (3) und das Verschlußhandhabungsmittel (10) innen am Einzelverschluß (3) angeordnet ist.

11. Anordnung nach einem der Ansprüche 1 bis 10, **dadurch gekennzeichnet, daß** der Verschlußabschnitt (4) des Einzelverschlusses (3) das Reaktionsgefäß (2) überfaßt oder daß der Verschlußabschnitt (4) des Einzelverschlusses (3) in das Reaktionsgefäß (2) stopfenartig eintritt.

12. Anordnung nach einem der Ansprüche 1 bis 11, **dadurch gekennzeichnet, daß** der Verschlußabschnitt (4) nach unten gewölbt ausgeführt ist und/oder daß der Verschlußabschnitt (4) einen durchstechbaren Membranabschnitt (4a) aufweist und/oder daß der Befestigungsabschnitt (5) des Einzelverschlusses (3) aus einem relativ harten, steifen Kunststoffmaterial besteht und der Verschlußabschnitt (4) daran materialschlüssig angeformt ist und aus einem relativ weichen, gummielastischen Kunststoffmaterial, insbesondere einem thermoplastischen Elastomer, besteht, wobei, vorzugsweise, der Befestigungsabschnitt (5) einen mittigen Durchtritt (5a) aufweist, der bis zum Verschlußabschnitt (4) reicht, und/oder daß die Einzelverschlüsse (3) und der Verschlußträger (6) aus relativ hartem, steifem Kunststoffmaterial bestehen.

13. Anordnung nach einem der Ansprüche 7 bis 12, **dadurch gekennzeichnet, daß** das Betätigungswerkzeug (11) Teil einer Industrie-Robotersystems ist, von dem auch die Reaktionsgefäße (2) und der Verschlußträger (8) automatisch handhabbar sind.

14. Verwendung einer Anordnung nach einem der Ansprüche 1 bis 12 in einem Industrie-Robotersystem.

15. Verschlußträger mit Einzelverschlüssen für eine Anordnung nach einem der Ansprüche 1 bis 12,
mit je einer Aufnahme (7) für einen Betätigungsabschnitt (5) eines Einzelverschlusses (3) zum Befestigen des Einzelverschlusses (3) am Verschlußträger (6),
**gekennzeichnet durch**
eine Ausbildung der Aufnahmen (7) als Formschlußelement einer Formschlußverbindung (8, 9) oder als Reibschlußelement einer Reibschlußverbindung.

16. Verschlußträger nach Anspruch 13, **gekennzeichnet durch** die Merkmale der kennzeichnenden Teile eines oder mehrerer der Ansprüche 3 bis 5 und/oder **durch** die Ausführung aus relativ hartem, steifem Kunststoffmaterial.

17. Einzelverschluß für ein Reaktionsgefäß (2) einer Anordnung zu kontaminationsfreier Bearbeitung von, insbesondere molekularbiologischen, Reaktionsabläufen, insbesondere für eine Anordnung nach einem der Ansprüche 1 bis 12,
mit einem Verschlußabschnitt (4) zum dichten Verschließen der Öffnung eines zugeordneten Reaktionsgefäßes (2) und einem Betätigungsabschnitt (5) zum Angreifen und Handhaben des Einzelverschlusses (3),
**dadurch gekennzeichnet,**
**daß** am Betätigungsabschnitt (5) ein Formschlußelement einer Formschlußverbindung (8, 9) oder ein Reibschlußelement einer Reibschlußverbindung angeordnet ist.

18. Einzelverschluß nach Anspruch 15, **gekennzeichnet durch** die Merkmale des kennzeichnenden Teils eines oder mehrerer der Ansprüche 3 bis 5 sowie 7 bis 12.

19. Vorrats- und Abgabeanordnung für Einzelverschlüsse für eine Anordnung zur kontaminationsfreien Bearbeitung von, insbesondere molekularbiologischen Reaktionsabläufen, insbesondere für eine Anordnung nach einem der Ansprüche 1 bis 12,
**dadurch gekennzeichnet, dass** sie eine Formschlußausbildung (15) aufweist,
daß die Formschlußausbildung (8) am Betätigungsabschnitt (5) des Einzelverschlusses (3) mit dieser Formschlußausbildung (15) an der Vorrats- und Abgabeanordnung (14) dergestalt zusammenwirkt, daß die Einzelverschlüsse (3) in einer vorgegebenen, bestimmten lateralen Ausrichtung aus der Vorrats- und Abgabeanordnung (14) abgebbar sind.

## Claims

1. Arrangement for the contamination-free processing of reaction sequences, in particular molecular-biological reaction sequences, comprising
a number of reaction wells (2) which are arranged next to one another, are connected to one another and are open at the top,
an individual closure (3) for each reaction well (2) with a closure portion (4) for the sealed closure of the opening of the reaction well (2) and an actuating portion (5) for engaging the individual closure (3) and
a closure carrier (6), covering all the reaction wells (2) or groups of reaction wells (2), with a respective receptacle (7) for the actuating portion (5) of each individual closure (3) for fastening the individual closure (3) on the closure carrier (6),
it being possible for the individual closures (3) that are fastened on the closure carrier (6) to be fitted in a sealing manner together with the closure carrier (6) onto the reaction wells (2) and pulled off from them,
**characterized**
**in that** the closure portions (4) of the individual closures (3) can be made to pass through the receptacles (7) in the closure carrier (6) in both directions and
**in that** the individual closures (3) are fastened on the closure carrier (6) in such a way that, when the closure carrier (6) with individual closures (3) is fitted on the reaction wells (2), each individual closure (3) can be individually removed from the closure carrier (6) and from the reaction well (2).

2. Arrangement according to Claim 1, **characterized in that** the reaction wells (2) are grouped together in a microtiter plate.

3. Arrangement according to Claim 1 or 2, **characterized in that** the individual closures (3) are fastened on the closure carrier (6) by means of a releasable positively locking connection (8, 9) between the actuating portion (5) and the receptacle (7) and, preferably, **in that** the positively locking connection (8, 9) is formed in such a way that it allows slight lateral displacement of the individual closure (3) in the receptacle (7) when the individual closure (3) is fitted in the receptacle (7).

4. Arrangement according to Claim 3, **characterized in that** the positively locking connection (8, 9) is configured as a bayonet closure or as a quick screw connection or as a snap closure.

5. Arrangement according to Claim 4, **characterized in that**, with the positively locking connection (8, 9) configured as a bayonet closure, the pin part (8) of the positively locking connection (8, 9) (is arranged on the individual closure (3) and the slot part (9) of the positively locking connection (8, 9) is arranged on the closure carrier (6) and/or **in that** the positively locking connection (8, 9) configured as a bayonet closure can be actuated in both directions of rotation and does not have a stop but instead a latching (8a) that can be overcome.

6. Arrangement according to Claim 1 or 2, **characterized in that** the individual closures (3) are fastened on the closure carrier (6) by means of a frictionally locking connection between the actuating portion (5) and the receptacle (7).

7. Arrangement according to one of Claims 1 to 6, **characterized in that** the individual closures (3) have, in particular on the actuating portion (5), a closure handling means (10) for the engagement of an actuating tool (11) serving for the handling of a single individual closure (3).

8. Arrangement according to Claim 7, **characterized in that** the closure handling means (10) is configured as a positively locking element, to which there corresponds a corresponding positively locking element (12) on the actuating tool (11), or **in that** the closure handling means (10) is configured as part of a quick screw connection or **in that** the closure handling means (10) is configured as part of a snap closure or **in that** the closure handling means (10) is configured as a frictionally locking element, to which there corresponds a corresponding frictionally locking element on the actuating tool (11).

9. Arrangement according to Claim 8, **characterized in that** the closure handling means (10) is configured as one part, in particular the slot part, and the positively locking element (12) on the actuating tool (11) is configured as the other part, in particular the pin part, of a bayonet closure and, preferably, **in that** the bayonet closure (10, 12) is configured in such a way that, after establishing the bayonet closure engagement, it allows rotation of the individual closure (3) inserted into the receptacle (7) in both directions of rotation.

10. Arrangement according to one of Claims 3 to 6 and one of Claims 7 to 9, **characterized in that** the positively locking connection (8, 9) or the frictionally locking connection is arranged on the outside of the actuating portion (5) of the individual closure (3) and the closure handling means (10) is arranged on the inside of the individual closure (3).

11. Arrangement according to one of Claims 1 to 10, **characterized in that** the closure portion (4) of the individual closure (3) engages over the reaction well (2) or **in that** the closure portion (4) of the individual closure (3) enters the reaction well (2) in the manner of a plug.

12. Arrangement according to one of Claims 1 to 11, **characterized in that** the closure portion (4) is configured in a downwardly convex manner and/or **in that** the closure portion (4) has a pierceable membrane portion (4a) and/or **in that** the fastening portion (5) of the individual closure (3) consists of a relatively hard, rigid plastics material and the closure portion (4) is formed on it with a material bond and consists of a relatively soft, elastomeric plastics material, in particular a thermoplastic elastomer, the fastening portion (5) preferably having a central passage (5a), which reaches as far as the closure portion (4), and/or **in that** the individual closures (3) and the closure carrier (6) consist of relatively hard, rigid plastics material.

13. Arrangement according to one of Claims 7 to 12, **characterized in that** the actuating tool (11) is part of an industrial robot system, by which the reaction wells (2) and the closure carrier (6) can also be automatically handled.

14. Use of an arrangement according to one of Claims 1 to 12 in an industrial robot system.

15. Closure carrier with individual closures for an arrangement according to one of Claims 1 to 12,
with a respective receptacle (7) for an actuating portion (5) of a individual closure (3) for fastening the individual closure (3) on the closure carrier (6),
**characterized by**
a formation of the receptacles (7) as a positively locking element of a positively locking connection (8, 9) or as a frictionally locking element of a frictionally locking connection.

16. Closure carrier according to Claim 13, **characterized by** the features of the characterizing clauses of one or more of Claims 3 to 5 and/or by being formed from relatively hard, rigid plastics material.

17. Individual closure for a reaction well (2) of an arrangement for the contamination-free processing of reaction sequences, in particular molecular-biological reaction sequences, in particular for an arrangement according to one of Claims 1 to 12,
with a closure portion (4) for the sealed closure of the opening of an assigned reaction well (2) and an actuating portion (5) for engaging and handling the individual closure (3),
**characterized**
**in that** a positively locking element of a positively locking connection (8, 9) or a frictionally locking element of a frictionally locking connection is arranged on the actuating portion (5).

18. Individual closure according to Claim 15, **characterized by** the features of the characterizing clause of one or more of Claims 3 to 5 and also 7 to 12.

19. Storage and dispensing arrangement for individual closures for an arrangement for the contamination-free processing of reaction sequences, in particular molecular-biological reaction sequences, in particular for an arrangement according to one of Claims 1 to 12,
**characterized in that** it has a positively locking formation (15),
**in that** the positively locking formation (8) on the actuating portion (5) of the individual closure (3) interacts with this positively locking formation (15) on the storage and dispensing arrangement (14) in such a way that the individual closures (3) can be dispensed from the storage and dispensing arrangement (14) in a predetermined, specific lateral alignment.

## Revendications

1. Agencement pour réaliser sans contamination des réactions en particulier de biologie moléculaire, qui présente
plusieurs puits de réaction (2) agencés les uns à côté des autres, reliés entre eux et ouverts vers le haut,
pour chaque puits de réaction (2), une fermeture individuelle (3) qui présente une pièce de fermeture (4) qui ferme de manière étanche l'ouverture du puits de réaction (2) et une partie d'actionnement (5) qui s'engage sur la fermeture individuelle (3) et
un porte-fermetures (6) qui recouvre tous les puits de réaction (2) ou des groupes de puits de réaction (2) et qui présente un logement (7) pour la partie d'actionnement (5) de chaque fermeture individuelle (3) en vue de la fixation de cette fermeture individuelle (3) sur le porte-fermetures (6), les fermetures individuelles (3) fixées sur le porte-fermetures (6) pouvant être placées avec le porte-fermetures (6) sur les puits de réaction (2) pour fermer ceux-ci de manière étanche ou pouvant en être retirées,
**caractérisé en ce que** les pièces de fermeture (4) des fermetures individuelles (3) peuvent traverser les logements (7) du porte-fermetures (6) dans les deux sens et
les fermetures individuelles (3) sont fixées au porte-fermetures (6) de manière à permettre le retrait séparé de chaque fermeture individuelle (3) du porte-fermetures (6) et du puits de réaction (2) lorsque le porte-fermetures (6) muni de fermetures individuelles (3) est monté sur les puits de réaction (2).

2. Agencement selon la revendication 1, **caractérisé en ce que** l'ensemble des puits de réaction (2) forme une plaque de microtitrage.

3. Agencement selon les revendications 1 ou 2, **caractérisé en ce que** les fermetures individuelles (3) sont fixées sur le porte-fermetures (6) au moyen d'une liaison (8, 9) en correspondance géométrique apte à être défaite entre la partie d'actionnement (5) et le logement (7) et **en ce que** la liaison (8, 9) en correspondance géométrique permet de préférence un léger déplacement latéral de la fermeture individuelle (3) dans le logement (7) lorsque la fermeture individuelle (3) est introduite dans le logement (7).

4. Agencement selon la revendication 3, **caractérisé en ce que** la liaison (8, 9) en correspondance géométrique est une fermeture à baïonnette, un vissage rapide ou une fermeture par encliquetage.

5. Agencement selon la revendication 4, **caractérisé en ce que**, lorsque la liaison (8, 9) en correspondance géométrique est une fermeture à baïonnette, les tenons (8) de la liaison (8, 9) en correspondance géométrique et les glissières (9) sont agencés respectivement sur la fermeture individuelle (3) et sur le porte-fermeture (6) et/ou **en ce que** la liaison (8, 9) en correspondance géométrique réalisée comme fermeture à baïonnette peut être actionnée dans les deux sens de rotation et ne présente pas de butée, mais une encoche (8a) qui peut être surmontée.

6. Agencement selon les revendications 1 ou 2, **caractérisé en ce que** les fermetures individuelles (3) sont fixées sur le porte-fermetures (6) au moyen d'une liaison par frottement entre la partie d'actionnement (5) et le logement (7).

7. Agencement selon l'une des revendications 1 à 6, **caractérisé en ce que** les fermetures individuelles (3), et en particulier leur partie d'actionnement (5), présentent un moyen (10) de manipulation de fermeture qui saisit un outil d'actionnement (11) qui engage une fermeture individuelle (3) séparée.

8. Agencement selon la revendication 7, **caractérisé en ce que** le moyen (10) de manipulation de fermeture est un élément en correspondance géométrique auquel correspond un élément (12) en correspondance géométrique agencé sur l'outil d'actionnement (11), **en ce que** le moyen (10) de manipulation de fermeture est une pièce à vissage rapide, **en ce que** le moyen (10) de manipulation de fermeture fait partie d'une fermeture à encliquetage ou **en ce que** le moyen (10) de manipulation de fermeture est un élément de fermeture par frottement auquel correspond un élément correspondant de fermeture par frottement agencé sur l'outil d'actionnement (11).

9. Agencement selon la revendication 8, **caractérisé en ce que** le moyen (10) de manipulation de fermeture constitue l'une des parties d'une fermeture à baïonnette et forme en particulier la glissière tandis que l'élément (12) en correspondance géométrique situé sur l'outil d'actionnement (11) constitue l'autre partie et en particulier les tenons et **en ce que** la fermeture à baïonnette (10, 12) est de préférence réalisée de manière à permettre une rotation de la fermeture individuelle (3) introduite dans le logement (7) dans les deux sens de rotation une fois que la fermeture à baïonnette a été introduite.

10. Agencement selon l'une des revendications 3 à 6 et l'une des revendications 7 à 9, **caractérisé en ce que** la liaison (8, 9) en correspondance géométrique ou la liaison par frottement sont agencées à l'extérieur de la partie d'actionnement (5) de la fermeture individuelle (3), le moyen (10) de manipulation de fermeture étant agencé sur l'intérieur de la fermeture individuelle (3).

11. Agencement selon l'une des revendications 1 à 10, **caractérisé en ce que** la pièce de fermeture (4) de la fermeture individuelle (3) recouvre le puits de réaction (2) ou **en ce que** la pièce de fermeture (4) de la fermeture individuelle (3) pénètre comme un bouchon dans le puits de réaction (2).

12. Agencement selon l'une des revendications 1 à 11, **caractérisé en ce que** le bas de la pièce de fermeture (4) est convexe vers le bas, **en ce que** la pièce de fermeture (4) présente une partie (4a) en membrane apte à être traversée et/ou **en ce que** la partie de fixation (5) de la fermeture individuelle (3) est constituée d'un matériau synthétique relativement dur et solide sur lequel la pièce de fermeture (4) constituée d'un matériau synthétique relativement mou et élastique et en particulier d'un élastomère thermoplastique est moulée en correspondance de matière, la partie de fixation (5) présentant de préférence un passage central (5a) qui aboutit à la pièce de fermeture (4) et/ou **en ce que** les fermetures individuelles (3) et le porte-fermetures (6) sont constitués d'un matériau synthétique relativement dur et solide.

13. Agencement selon l'une des revendications 7 à 12, **caractérisé en ce que** l'outil d'actionnement (11) fait partie d'un système de robot industriel qui peut également manipuler automatiquement les puits de réaction (2) et le porte-fermetures (6).

14. Utilisation d'un agencement selon l'une des revendications 1 à 12 dans un système de robot industriel.

15. Porte-fermetures doté de fermetures individuelles et destiné à un agencement selon l'une des revendications 1 à 12, qui présente un logement (7) pour la partie d'actionnement (5) de chaque fermeture individuelle (3) en vue de fixer la fermeture individuelle (3) sur le porte-fermetures (6), **caractérisé en ce que** chaque logement (7) est configuré comme élément en correspondance géométrique d'une liaison (8, 9) en correspondance géométrique ou comme élément de frottement d'une liaison par frottement.

16. Porte-fermetures selon la revendication 13, qui présente les caractéristiques des parties caractérisantes d'une ou de plusieurs des revendications 3 à 5 et/ou qui est réalisé en matériau synthétique relativement dur et solide.

17. Fermeture individuelle de puits de réaction (2) d'un agencement pour réaliser sans contamination des réactions, en particulier de biologie moléculaire, et en particulier d'un agencement selon l'une des revendications 1 à 12,
qui présente une pièce de fermeture (4) qui ferme de manière étanche l'ouverture d'un puits de réaction (2) associé et qui présente une partie d'actionnement (5) qui sert à saisir et à manipuler la fermeture individuelle (3),
**caractérisée en ce qu'**un élément en correspondance géométrique d'une liaison en correspondance géométrique (8, 9) ou un élément de frottement d'une liaison par frottement sont agencés sur la partie d'actionnement (5).

18. Fermeture individuelle selon la revendication 15, qui présente les caractéristiques des parties caractérisantes d'une ou de plusieurs des revendications 3 à 5 et 7 à 12.

19. Agencement de stockage et de distribution de fermetures individuelles pour un agencement pour réaliser sans contamination des réactions, en particulier de biologie moléculaire, et en particulier pour un agencement selon l'une des revendications 1 à 12, **caractérisé en ce qu'**il présente une configuration (15) en correspondance géométrique et **en ce que** la configuration (8) en correspondance géométrique agencée sur la partie d'actionnement (5) de la fermeture individuelle (3) collabore avec cette configuration (15) en correspondance géométrique agencée sur l'agencement (14) de stockage et de distribution de manière à permettre la distribution des fermetures individuelles (3) dans une orientation latérale prédéterminée, à partir de l'agencement (14) de stockage et de distribution.
